# EUROPÄISCHE PATENTSCHRIFT

(11) **EP 0 014 004 B1**
(45) Veröffentlichungstag und Bekanntmachung des Hinweises auf die Patenterteilung: **18.05.1983**
(21) Anmeldenummer: 80200003.4
(22) Anmeldetag: 02.01.1980
(51) Int. Cl.: H01J 9/227

(54) **Verfahren zur Herstellung der Leuchtstoffstreifen auf dem Bildschirm einer Farbbildröhre**
Process for making the luminescent stripes on a screen of a colour display tube
Procédé de fabrication des bandes luminescentes sur un écran d'un tube-image de télévision

(30) Priorität: 20.01.1979 DE 2902239
(43) Veröffentlichungstag der Anmeldung: 06.08.1980
(73) Patentinhaber: International Standard Electric Corporation, New York New York 10022 (US)
(72) Erfinder: Fischer, Bruno, D-7300 Esslingen (DE)
(74) Vertreter: Graf, Georg Hugo, Dipl.-Ing.

## Beschreibung

Die Erfindung betrifft ein Verfahren zur Herstellung der Leuchtstoffstreifen auf dem Bildschirm einer Farbbildröhre mit einem Frontglas und mit einer Schattenmaske, nach dem die Leuchtstoffstreifen durch Belichten einer auf das Frontglas aufgebrachten und mittels Licht aushärtbaren Schicht durch eine Vorrichtung mit ortsabhängiger Lichtdurchlässigkeit und durch die Schattenmaske hindurch erzeugt werden.

Bei einem solchen Verfahren, wie es z. B. in der DE-OS 1437152 und in der DE-OS 2440575 beschrieben ist, sollen Leuchtstoffstreifen mit nur innerhalb geringer Grenzen schwankender Streifenbreite erzielt werden. Eine Vorrichtung zur Durchführung eines solchen Verfahrens ist in Fig. 1 in ihren wesentlichen Bauteilen dargestellt. Auf dem Frontglas 1 befindet sich eine lichtempfindliche Leuchtstoffschicht 2, welche durch die Schattenmaske 3 von der Lichtquelle 4 beleuchtet wird. Die Lichtstrahlen sind mit 5 bezeichnet. Durch eine Linse 6 wird der Strahlengang des Lichts so nachgebildet, dass er dem Weg der Elektronenstrahlen in der fertigen Röhre entspricht. Auf dem Schirm sollen Leuchtstoffstreifen im wesentlichen konstanter Breite erzielt werden. Die Transparenz der Maske verringert sich erheblich von ihrer Mitte zum Rand hin. Ausserdem sind die Dicke und Temperatur der im Beschirmverfahren aufgegossenen lichtempfindlichen Leuchtstoffschicht abhängig vom Schirmort. Dies alles führt dazu, dass noch eine Vorrichtung mit ortsabhängiger Lichtdurchlässigkeit verwendet wird, welche auf der Linse 6 oder direkt unter ihr, oder wie in Fig. 1 gezeichnet, direkt über ihr angeordnet ist. Diese Vorrichtung beeinflusst die Intensität der Lichtstrahlen so, dass im Endeffekt die Leuchtstoffstreifen unabhängig von ihrer Lage auf dem Bildschirm gleichmässig belichtet und so solche mit nur wenig schwankender Breite erzielt werden. In der Regel ist die Transparenz der Vorrichtung am Rande erheblich höher als in der Mitte.

Die Vorrichtung besteht üblicherweise aus einer Gelatine-Russ-Schicht auf Glas. Die Herstellung einer solchen Schicht ist ausführlich auf der DE-OS 2036684 beschrieben.

Bei Belichtung durch eine derartige Vorrichtung werden Leuchtstoffstreifen erhalten, deren Breiteneinhaltung völlig zufriedenstellend ist, jedoch sind die Ränder der Streifen infolge des Aufbaues der Vorrichtung 7 nicht scharf berandet, was in ungünstigen Fällen im Betrieb der Röhre zu erheblichen Farbortschwankungen z. B. in einem einheitlich weissen Bild Anlass gibt.

Die vorliegende Erfindung setzt sich zur Aufgabe, ein Belichtungsverfahren anzugeben, mit dem scharf berandete Leuchtstoffstreifen mit nur geringen Breitenschwankungen erzielbar sind und mit dem die Belichtungszeit verkürzt werden kann.

Die Lösung dieser Aufgabe ist dem kennzeichnenden Teil des ersten Anspruchs entnehmbar. Nach einer Belichtung völlig ohne Filter im ersten Verfahrensschritt werden Streifen erhalten, die sehr scharf berandet sind, die jedoch keine konstante Breite aufweisen. Durch die Belichtung durch die Vorrichtung 7 im zweiten Verfahrensschritt wird die Streifenbreite korrigiert und die Streifenberandung nur unwesentlich verschlechtert. Sie ist erheblich besser als beim bisherigen Verfahren, wo die Gesamtlichtmenge durch eine Vorrichtung mit ortsabhängiger Lichtdurchlässigkeit aufgestrahlt wird.

Durch das erfindungsgemässe Verfahren wird die Belichtungszeit erheblich verkürzt, da die Hauptlichtmenge ohne lichtschwächende Vorrichtung 7 aufgebracht wird. Die Gesamtbelichtungszeit für beide Verfahrensschritte beträgt weniger als die Hälfte im Vergleich zu den bisher bekannten Verfahren.

Vorteilhafte Ausführungsformen sind den Unteransprüchen entnehmbar.

Die Erfindung wird im folgenden anhand der Fig. 2 und durch ein Ausführungsbeispiel näher erläutert.

In Fig. 2 ist die bei der Belichtung aufgebrachte Lichtmenge in Abhängigkeit vom Schirmort dargestellt. Die Lichtmenge ist jeweils am Schirmort gemessen, also hinter der Schattenmaske von der Lichtquelle aus gesehen. Im ersten Verfahrensschritt wird in der Mitte M des Schirmes die Lichtmenge M, aufgebracht. Am Punkt D, der auf einer Diagonalen der am weitesten von der Mitte entfernte Punkt ist, ist die aufgebrachte Lichtmenge Dᵢ. Diese ist geringer als Mᵢ, weil der Punkt D von der Beleuchtungsquelle weiter entfernt ist als M und weil die Maskentransparenz vom Mittelpunkt M weg stark abnimmt. Das gilt in gleicher Weise für den Punkt M und den Punkt V, der in vertikaler Richtung am weitesten vom Punkt M entfernt liegt, wobei dann V, die im Punkte V einfallende Lichtmenge ist. Beim Fortschreiten auf einer Diagonalen von M nach D bzw. von M nach V ergibt sich die gestrichelt eingezeichnete Abhängigkeit der im ersten Verfahrensschritt aufgebrachten Lichtmenge vom Schirmort.

Ausgezogen ist dagegen die Abhängigkeit der Lichtmengen eingezeichnet, die insgesamt aufgebracht werden müssen, um die geforderte Belichtung für gleichmässige Streifenbreite am jeweiligen Schirmort zu erzielen.

In der Mitte muss die insgesamt geringste Lichtmenge aufgebracht werden. Nach aussen hin sind höhere, jedoch vom Schirmort abhängige Lichtmengen aufzubringen. Die zusätzlichen Lichtmengen werden im zweiten Verfahrensschritt zugeführt. In der Mitte entspricht die insgesamt notwendige Lichtmenge M, angenähert der im ersten Verfahrensschritt zugeführten Lichtmenge Mᵢ. Im Punkt D dagegen fehlt zur insgesamt notwendigen Lichtmenge D_{;} nach dem ersten Verfahrensschritt noch die Lichtmenge Dᵢ-Dⱼ. Diese Lichtmenge D₂=Dᵢ-D₁ wird im zweiten, korrigierenden Verfahrensschritt aufgebracht. Entsprechend wird im Punkt V noch die Lichtmenge V₂=V₂-Vₗ zugeführt, wobei V₁ die insgesamt notwendige Lichtmenge am Punkt V ist, um die geforderte Streifenbreite zu erzielen.

Das Ausführungsbeispiel bezieht sich auf das Belichten des grünen Leuchtstoffs. Bei Belichtung durch ein Gelatine-Russ-Filter nach dem bisher üblichen Verfahren beträgt die Belichtungszeit 20 sec, wobei die Transparenz des dabei verwendeten Filters in der Mitte etwa 10% beträgt.

Nach dem erfindungsgemässen Verfahren wird im ersten Verfahrensschritt völlig ohne Filter, also bei 100% Transparenz, 1,8 sec belichtet. Damit sind in der Mitte etwa 90% der insgesamt erforderlichen Lichtmenge aufgebracht. Diese Belichtung ohne Filter liefert ausgezeichnet scharf berandete Streifen, jedoch von nicht zufriedenstellender Breitenverteilung.

Im zweiten Schritt wird ein Filter in den Strahlengang gebracht, welches in der Mitte 3% Transparenz besitzt und über eine solche, von der Mitte aus zunehmende Transparenz verfügt, dass nach der Belichtung des zweiten Verfahrensschrittes die richtigen Streifenbreiten erhalten werden. Die Berandung der Streifen verschlechtert sich bei dieser zweiten Teilbelichtung nur unerheblich und ist insgesamt erheblich besser, als wenn, wie bisher, die gesamte Lichtmenge durch eine Vorrichtung 7 aufgestrahlt wird. Die Belichtungsdauer des zweiten Schritts beträgt 6-7 sec. Insgesamt wird also 8-9 sec statt wie früher 20 sec belichtet.

Das Ausführungsbeispiel weicht insofern von den in der Fig. 2 dargestellten Werten ab, als bei Fig. 2 in der Mitte im ersten Schritt die gesamt notwendige Lichtmenge aufgebracht wird und im zweiten Verfahrensschritt nur noch ausserhalb der Mitte korrigiert wird. Im Ausführungsbeispiel werden in der Mitte jedoch nur 90% der notwendigen Lichtmenge im ersten Schritt zugeführt und im zweiten die restlichen 10%. Dies rührt daher, dass es nur mit grossem Aufwand möglich wäre, Vorrichtungen mit Transparenz Null in der Mitte und mit festgelegtem Transparenzverlauf nach aussen hin herzustellen. Das verwendete Filter hat, wie bereits erwähnt, in der Mitte 3% Transparenz, weswegen auch im zweiten Verfahrensschritt im praktischen Beispiel in der Mitte noch Licht zugeführt wird.

Die verwendete Vorrichtung kann z. B. nach einem der in der DE-OS 2036684 oder der DE-OS 2059135 ausführlich beschriebenen Verfahren hergestellt werden.

Die Belichtung in zwei Schritten lässt sich vorteilhaft dadurch realisieren, dass auf derselben Belichtungsvorrichtung zweimal belichtet wird, jedoch im ersten Schritt ohne und im zweiten Schritt mit der in den Strahlengang eingeschobenen oder eingedrehten Vorrichtung 7.

Eine weitere Möglichkeit ist die, dass das zu belichtende Frontglas von einer ersten Belichtungsvorrichtung ohne Vorrichtung 7, auf der der erste Belichtungsschritt erfolgt, zu einer zweiten Belichtungsvorrichtung mit dieser Vorrichtung befördert wird.

Die Vorrichtung 7 kann ausser aus Gelatine-Russ auch aus anderen Materialien hergestellt sein. Bei ihr kann auch das erforderliche Transparenzverhalten durch unterschiedliche Anzahl gleich breiter lichtundurchlässiger Gebiete pro Fläche oder verschieden breiter lichtundurchlässiger Gebiete gegeben wird. Auch mit unterschiedlicher Zeitdauer in den Strahlengang geschobene Blenden können Verwendung finden. Besonders vorteilhaft ist in diesem Fall eine rotierende Blende mit einem Blendenausschnitt, durch den die im zweiten Belichtungsschritt geforderte korrigierende Intensitätsverteilung realisiert wird.

## Patentansprüche

1. Verfahren zur Herstellung der Leuchtstoffstreifen auf dem Bildschirm einer Farbbildröhre mit einem Frontglas (1) und mit einer Schattenmaske (3), nach dem die Leuchtstoffstreifen durch Belichten einer auf das Frontglas aufgebrachten und mittels Licht aushärtbaren Schicht (2) durch eine Vorrichtung (7) mit ortsabhängiger Lichtdurchlässigkeit und durch die Schattenmaske hindurch erzeugt werden, dadurch gekennzeichnet, dass in einem ersten Verfahrensschritt der Hauptteil der zur Aushärtung der Leuchtstoffstreifen erforderlichen Lichtmenge ohne Verwendung einer Vorrichtung mit ortsabhängiger Lichtdurchlässigkeit eingestrahlt wird, und dass in einem darauf folgenden zweiten Verfahrensschritt nur der Rest der noch zur Aushärtung der Leuchtstoffstreifen erforderlichen Lichtmenge durch eine Vorrichtung (7) mit ortsabhängiger Lichtdurchlässigkeit eingestrahlt wird.

2. Verfahren nach Anspruch 1, dadurch gekennzeichnet, dass die Belichtung in einer zur Belichtungseinrichtung ortsfesten Anordnung des Frontglases (1) erfolgt und dass dann für die Dauer des zweiten Verfahrensschrittes die Vorrichtung (7) mit ortsabhängiger Lichtdurchlässigkeit in den Strahlengang (5) gebracht wird.

3. Verfahren nach Anspruch 2, dadurch gekennzeichnet, dass die Vorrichtung (7) mit ortsabhängiger Lichtdurchlässigkeit in den Strahlengang (5) der Belichtungsvorrichtung (4, 6) einschiebbar oder eindrehbar angeordnet ist.

4. Verfahren nach Anspruch 1, dadurch gekennzeichnet, dass für die Dauer des ersten Verfahrensschrittes mittels einer ersten Belichtungseinrichtung die ortsunabhängige Einstrahlung erfolgt und dass darauf für die Dauer des zweiten Verfahrensschrittes mittels einer zweiten Belichtungseinrichtung mit Vorrichtung (7) mit ortsabhängiger Lichtdurchlässigkeit im Strahlengang (5) die restliche Lichteinstrahlung erfolgt.

## Claims

1. Method for producing the phosphor strips on the viewing screen of a colour picture tube with a front glass (1) and a lens mask (3) whereby the phosphor strips are produced by the exposure to light of a layer (2) applied to the front glass and hardenable by means of light through a device (7) with position-dependent permeability to light and through the lens mask, characterised in that in a first step of the method the greater part of the quantity of light required to harden the phosphor strips is irradiated without the use of a device with position-dependent permeability to light and that in a succeeding second step of the method only the remainder of the quantity of light still required for the hardening of the phosphor strips is irradiated through a device (7) with position-dependent permeability to light.

2. Method according to claim 1, characterised in that the exposure to light takes place in an arrangement of the front glass (1) which is in a fixed position in relation to the light exposure device and that then the device (7) with position-dependent permeability to light is brought into the beam path (5) for the duration of the second step of the method.

3. Method according to claim 2, characterised in that the device (7) with position-dependent permeability to light is arranged so that it can be slid or rotated into the beam path (5) of the light exposure device (4, 6).

4. Method according to claim 1, characterised in that for the duration of the first step of the method the position-dependent irradiation is done by means of a first light exposure device and that after that, for the duration of the second step of the method, the remainder of the irradiation is done by means of a second light exposure device with a device (7) with position-dependent permeability to light in the beam path (5).

## Revendications

1. Procédé de fabrication des bandes luminescentes sur un écrant d'une tube image de télévision couleur comprenant une plaque frontale de verre (1) et un masque (3), procédé selon lequel les bandes luminescentes sont formées par l'exposition à la lumière d'une couche durcissable par éclairement (2) déposée sur une face de ladite plaque frontale, à travers un dispositif dont les caractéristiques de transparence varient d'un point à un autre et à travers le masque, caractérisé par le fait que, dans une première phase la plus grande partie de la quantité de lumière requise pour durcir lesdites bandes est fournie sur ladite plaque (1) sans utiliser un dispositif à caractéristique de transparence variant d'un point à un autre, et dans une seconde phase, la quantité de lumière complémentaire nécessaire au durcissement desdites bandes est fournie à travers un dispositif (7) à caractéristique de transparence variant d'un point à un autre.

2. Procédé de fabrication tel que défini en 1, caractérisé par le fait que l'exposition à la lumière de ladite plaque frontale (1) est réalisée à l'aide d'un dispositif d'éclairement du type boîte à lumière en position fixe par rapport à la plaque frontale et que, pendant toute la durée de ladite seconde phase, on place le dispositif (7) à caractéristique de transparence variant d'un point à un autre dans le trajet du faisceau lumineux.

3. Procédé de fabrication tel que défini en 2, caractérisé par le fait que le dispositif (7) à caractéristique de transparence variant d'un point à un autre est intercalé dans le trajet du faisceau lumineux (5) par glissement ou par rotation.

4. Procédé de fabrication tel que défini en 1, caractérisé par le fait que l'exposition à la lumière est réalisée pendant la première phase, à l'aide d'une première boîte à lumière dont l'éclairement est uniforme et que l'exposition complémentaire est réalisée pendant la seconde phase, à l'aide d'une seconde boîte à lumière pourvue d'un dispositif de transparence variant d'un point à un autre intercalé dans le trajet du faisceau lumineux (5).
